# EUROPÄISCHE PATENTANMELDUNG

(11) **EP 0 309 812 A2**
(43) Veröffentlichungstag der Anmeldung: **05.04.1989**
(21) Anmeldenummer: 88115020.5
(22) Anmeldetag: 14.09.1988
(51) Int. Cl.: B41J 32/00, B41J 33/42

(54) **Farbband-Kassette**

(30) Priorität: 28.09.1987 DE 8713034 U
(71) Anmelder: COMPUTER GESELLSCHAFT KONSTANZ MBH, D-78467 Konstanz (DE)
(72) Erfinder: Piller, Gerhard, Dipl.-Ing. (FH), D-7753 Allensbach (DE); Schwarzbauer, Michael, Dipl.-Ing. (FH), D-7750 Konstanz (DE)
(74) Vertreter: Fuchs, Franz-Josef, Dr.-Ing.

(57) **Zusammenfassung**

An den beiden Schmalseiten der etwa rechteckigen Farbband-Kassette (1) sind zwei spiegelsymmetrisch zueinander angeordnete U-förmige und in den Transportweg des Farbbandes (7) hineinreichende Öffnungen (10, 11) für eine Kapstan-Antriebswelle (13) einerseits und eine das Bandende überwachende Lichtschranke (12) andererseits vorgesehen.

## Beschreibung

Die Erfindung betrifft eine Farbband-Kassette nach den Merkmalen des Oberbegriffs des Anspruchs 1.

Es sind eine Reihe verschiedener Farbband-Kassetten mit zwei Bandwickelkernen bekannt, bei denen das Farbband von einem die Vorratsspule tragenden Bandwickelkern am Druckkopf vorbei auf einen Aufwickelkern umgespult wird. Je nach Drucksystem sind derartige Farbband-Kassetten entweder im Einmal-Betrieb (single use) oder im Mehrfach-Betrieb (multi use) verwendbar. Im Mehrfachbetrieb wird die Kassette nach jedem Banddurchlauf gewendet, so daß das Farbband beim nächsten Durchlauf in umgekehrter Richtung transportiert wird. Derartige Wendekassetten müssen deshalb so aufgebaut sein, daß Druckkopf- und Kapstan-Antriebswelle sowohl in der ersten als auch in der zweiten Wendeposition entsprechende Öffnungen in der Kassette vorfinden.

Der vorliegenden Erfindung liegt nun die Aufgabe zugrunde, eine Farbband-Kassette für Mehrfach-Betrieb so zu gestalten, daß sie in ihrem konstruktiven Aufbau einfach realisierbar ist und dennoch gewisse Variationsmöglichkeiten für verschiedene Funktionen zuläßt.

Diese Aufgabe wird erfindungsgemäß durch die kennzeichnenden Merkmale des Anspruchs 1 gelöst. Vorteilhafte Weiterbildungen der Erfindung sind in den Unteransprüchen angegeben.

Die Erfindung wird im folgenden anhand der Zeichnung näher erläutert. Dabei zeigt die Figur eine rechteckähnliche Farbbandkassette 1, die aus zwei identisch ausgebildeten Gehäuseschalen besteht und zwei Bandwickelkerne 2, 3 enthält, die auf zwei Antriebsdorne aufsteckbar sind. An einer Längskante sind zwei, bezogen auf die Mittellinie zwischen den beiden Bandwickelkernen symmetrisch angeordnete Öffnungen 4, 5 vorgesehen, an denen das über Rollen 6 mehrfach umgelenkte Farbband 7 vorbeibewegt wird. Dabei wird das Farbband 7 vom Bandwickelkern 2, der die Vorratsspule 9 trägt, abgespult und auf den Bandwickelkern 3 aufgespult. Die etwa rechteckförmigen Öffnungen 4, 5 sind so groß gewählt, daß, wie bei der Öffnung 5 ersichtlich, ein Druckkopf 8 hinter dem Farbband 7 in die Farbbandkassette 1 eintauchen kann. Die Farbbandkassette 1 weist ferner an den beiden Schmalseiten je eine etwa U-förmige Öffnung 10, 11 auf, in die beim Einsetzen der Farbbandkassette 1 in eine Druckvorrichtung einerseits eine Lichtschranke 12 und andererseits eine Kapstan-Antriebsrolle 13 eintauchen. Die Kapstan-Antriebselle 13 sorgt zusammen mit einer Gegenrolle 14 für den Transport des Bandes 7, wobei eine Rutschkupplung in der Kapstan-Antriebswelle 13 bewirkt, daß die an sich höherer Farbbandgeschwindigkeit an die niedrigere Transportgeschwindigkeit der am Druckkopf 8 vorbeibewegten Druckvorlage angepaßt wird. Der mit dem Antrieb der Kapstan-Antriebswelle 13 gekoppelte Antrieb für den Bandwickelkern 3 wird ebenfalls durch eine Rutschkupplung so eingestellt, daß sich für den Bandwickelkern 3 nur ein geringes Antriebsmoment ergibt. Mit der in der Öffnung 10 vorgesehenen Lichtschranke 12 wird das Bandende überwacht, wobei die Lage der Lichtschranke 12 zum Druckkopf 8 so gewählt ist, daß bei einer Bandendemeldung alle bereits auf dem Weg zur Druckstation befindlichen Belege noch bedruckt werden können, bevor das Bandende den Druckkopf 8 erreicht. Sobald das Farbband 7 vollständig auf den Bandwickelkern 3 umgespult ist, kann die Farbbandkassette 1 gewendet werden, wobei der Druckkopf 8 in die Öffnung 4, die Kapstan-Antriebswelle 13 in die Öffnung 10 und die Lichtschranke 12 in die Öffnung 11 eintauchen. Die völlig symmetrisch aufgebaute Farbbandkassette 1 weist auf beiden Seiten je einen radial zu einem der Bandwickelkerne verlaufenden Sehschlitz 15 auf, an dem der noch verfügbare Bandvorrat abgelesen werden kann. Ferner sind in der Verbindungsebene zwischen den beiden Gehäuseschalen mehrere, am Umfang der Farbbandkassette 1 verteilte Rastnasen 16 vorgesehen, um die Farbbandkassette 1 in der Druckposition ausreichend fixieren zu können.

## Patentansprüche

1. Farbbandkassette mit einem aus zwei Hälften bestehenden schachtartigem Gehäuse und zwei Bandwickelkernen, zwischen denen das Farbband entlang einer Längskante an zwei, bezogen auf die Mittellinie zwischen den beiden Bandwickelkernen, symmetrisch angeordneten Öffnungen für einen dahinter einsetzbaren Druckkopf mittels einer durch eine weitere Öffnung in die Kassette eintauchenden Kapstan-Antriebswelle transportierbar ist,
**dadurch gekennzeichnet,** daß an den beiden Schmalseiten der Farbbandkassette (1) zwei spiegelsymmetrisch zueinander angeordnete und in den Transportweg des Farbbandes (7) hineinreichende Öffnungen (10, 11) für die Kapstan-Antriebswelle (13) einerseits und eine das Bandende überwachende Lichtschranke (12) andererseits vorgesehen sind.

2. Farbbandkassette nach Anspruch 1,
**dadurch gekennzeichnet,** daß die beiden Öffnungen (10, 11) für die Kapstan-Antriebswelle (13) einerseits und die Lichtschranke (12) andererseits als U-förmige Schlitze ausgebildet sind.

3. Farbbandkassette nach Anspruch 1 oder 2
**dadurch gekennzeichnet,** daß in der Verbindungsebene der beiden Gehäusehälften mehrere Rastelemente (16), Rastnasen oder dergleichen vorgesehen sind.

4. Farbbandkassette nach einem der vorhergehenden Ansprüche,
**dadurch gekennzeichnet,** daß auf beiden Seiten der Kassette wenigstens je ein radial zu einem der Bandwickelkerne (2, 3) verlaufender Sehschlitz (15) vorgesehen ist.
